# EUROPÄISCHE PATENTANMELDUNG

(11) **EP 0 957 038 A1**
(43) Veröffentlichungstag der Anmeldung: **17.11.1999**
(21) Anmeldenummer: 98810639.9
(22) Anmeldetag: 07.07.1998
(51) Int. Cl.: B65D 55/06

(54) **Behälter mit Behälteröffnung, Behälterdeckel und Plombiermittel**

(30) Priorität: 12.05.1998 CH 106898
(71) Anmelder: Stöcklin Logistik AG, 4143 Dornach 1 (CH)
(72) Erfinder: Müller, Erwin, 4143 Dornach (CH)
(74) Vertreter: Ullrich, Gerhard, Dr.

(57) **Zusammenfassung**

Ein erfindungsgemässer Behälter umfasst eine Behälteröffnung und einen Behälterdeckel zum Verschliessen der Behälteröffnung. An der Behälteröffnung ist ein Flansch (3) mit einem nach aussen abstehenden Zapfen (31) angeordnet. Der Behälterdeckel weist einen den Flansch (3) umgebenden und relativ zu diesem zwischen einer Verschlussstellung und einer losen Stellung verdrehbaren Verschlussring (21) mit einer länglichen Aussparung zur Aufnahme des Zapfens (31) auf. In der länglichen Aussparung ist ein Sicherheitsgehäuse (4) angeordnet, in das ein Plombierkeil (5) eingeführt wird. Der Verschlussring (21) ist nach Einführung des Plombierkeils (5) in der Verschlussstellung blockiert und plombiert.

## Beschreibung

Die vorliegende Erfindung bezieht sich auf einen Behälter mit Behälteröffnung und Behälterdeckel zum Verschliessen der Behälteröffnung, wie er im Oberbegriff des unabhängigen Patentanspruchs 1 definiert ist.

Für den Transport und die Lagerung fliessfähiger Produkte, wie z.B. Konfitüre, werden beispielsweise gasdicht verschliessbare Behälter mit einer Einfüllöffnung, einem Dichtring und einem Behälterdeckel mit Verschlussring verwendet. An der Einfüllöffnung ist ein Flansch mit mehreren nach aussen abstehenden Zapfen angeordnet, während der Behälterdeckel einen den Flansch umgebenden und relativ zu diesem zwischen einer Verschlussstellung und einer losen Stellung verdrehbaren Verschlussring mit mehreren länglichen Aussparungen zur Aufnahme der Zapfen aufweist. Der Dichtring ist zwischen dem Flansch und dem Behälterdeckel angeordnet. Nach dem Einfüllen des Produkts wird der Behälterdeckel so auf den Flansch aufgesetzt, dass die Zapfen jeweils in einer der länglichen Aussparungen des Verschlussrings zu liegen kommen. Um den Verschlussring von der losen Stellung in die Verschlussstellung drehen zu können, muss der Behälterdeckel gegen den Flansch gedrückt werden, so dass der Dichtring komprimiert wird, da die länglichen Aussparungen jeweils zwei Kanten an ihrem unteren Rand aufweisen, die unter den Zapfen durchgeführt werden müssen. Nach Verdrehen des Verschlussrings in die Verschlussstellung und Entlastung des Behälterdeckels rasten die Zapfen in Rastnuten der länglichen Aussparungen ein, so dass der Behälterdeckel sicher fixiert ist. Oft wird dann noch im Behälter ein Druck aufgebaut, um das gelagerte Produkt in bakteriologisch einwandfreiem Zustand zu halten.

Da der Behälter gasdicht ist, kann es nun aber vorkommen, dass bei Produktentnahme über eine Entnahmeöffnung am Behälter in diesem ein Vakuum erzeugt wird, das genügend gross ist, um den Behälterdeckel der Einfüllöffnung unter Kompression des Dichtrings so stark gegen den Flansch zu ziehen, dass bei einer leichten Kraftausübung auf den Verschlussring dieser verdreht werden kann. Dabei können die Kanten der länglichen Aussparungen des Verschlussrings unter den Zapfen des Flansches durchgleiten oder zumindest unter diesen zu liegen kommen. Der Behälterdeckel kann sich so direkt oder nach einem erneuten Druckaufbau im Behälter lösen.

Angesichts der Gefahr des Lösens des Behälterdeckels bei den bisher bekannten, oben beschriebenen Behältern liegt der Erfindung die folgende Aufgabe zugrunde. Zu schaffen ist ein Behälter der eingangs erwähnten Art, bei dem sich bei sachgerechter Handhabung der Behälterdeckel nicht versehentlich lösen kann.

Diese Aufgabe wird durch den erfindungsgemässen Behälter gelöst, wie er im unabhängigen Patentanspruch 1 definiert ist. Patentanspruch 7 bezieht sich auf erfindungsgemässe Plombiermittel für einen derartigen Behälter. Bevorzugte Ausführungsvarianten ergeben sich aus den abhängigen Patentansprüchen.

Das Wesen der Erfindung besteht darin, dass bei einem Behälter mit Behälteröffnung und Behälterdeckel zum Verschliessen der Behälteröffnung, wobei der Behälterdeckel einen zwischen einer Verschlussstellung und einer losen Stellung verdrehbaren Verschlussring aufweist, Mittel zur Plombierung des Verschlussrings in der Verschlussstellung vorhanden sind, die ein unbeabsichtigtes Lösen des Behälterdeckeis verhindern. An der Behälteröffnung ist ein Flansch mit mindestens einem nach aussen abstehenden Zapfen angeordnet. Der Verschlussring umgibt den Flansch, ist relativ zu diesem verdrehbar und weist mindestens eine längliche Aussparung zur Aufnahme des bzw. eines Zapfens auf.

Die Mittel zur Plombierung des Verschlussrings in der Verschlussstellung verhindern einerseits ein versehentliches Lösen des Behälterdeckeis und. lassen anderseits wie herkömmiliche Plomben erkennen, ob der Behälterdeckel nach der Plombierung schon einmal gelöst worden ist. Ein Unterbruch der Druckbeaufschlagung des gelagerten Produkts durch Öffnen des Behälterdeckels oder ein Befüllen des Behälters durch eine unautorisierte Person kann so unmittelbar festgestellt werden.

Vorzugsweise sind die Plombiermittel derart ausgebildet, dass eine Plombierung des Verschlussrings nur dann erfolgen kann, wenn dieser sich in der Verschlussstellung befindet. Eine erfolgreiche Plombierung ist dann gleichzeitig eine Bestätigung, dass der Behälterdeckel fachgerecht am Flansch befestigt ist.

Im folgenden wird der erfindungsgemässe Behälter unter Bezugnahme auf die beigefügten Zeichnungen anhand von zwei Ausführungsbeispielen detaillierter beschrieben. Es zeigen:
- Fig. 1 -: ein Ausführungsbeispiel des erfindungsgemässen Behälters mit einem Entnahmestutzen;
- Fig. 2 -: einen eine Behälteröffnung verschliessenden Behälterdeckel des Behälters von Fig. 1 von oben;
- Fig. 3 -: eine Detailansicht eines teilweise geschnitten dargestellten, auf einen Flansch montierten Verschlussrings in Verschlussstellung;
- Fig. 4a -: eine Perspektivansicht eines Sicherheitsgehäuses zur Plombierung des Verschlussrings;
- Fig. 4b -: eine Innenansicht eines von zwei aneinandergelenkten Gehäuseteilen des Sicherheitsgehäuses;
- Fig. 4c -: eine Schnittansicht des Sicherheitsgehäuses gemäss der Linie A-A in Fig. 4b;
- Fig. 4d -: eine Schnittansicht des Sicherheitsgehäuses gemäss der Linie B-B in Fig. 4c;
- Fig. 5-7 -: das Einfügen des Sicherheitsgehäuses in eine längliche Aussparung im Verschlussring;
- Fig. 8a -: eine Perspektivansicht eines Plombierkeils zur Plombierung des Verschlussrings;
- Fig. 8b -: eine Seitenansicht des Plombierkeils;
- Fig. 8c -: eine Draufsicht auf den Plombierkeil;
- Fig. 9 und 10 -: das Einfügen des Plombierkeils in das in der länglichen Aussparung angeordnete Sicherheitsgehäuse;
- Fig. 11 -: den am Flansch in Verschlussstellung plombierten Verschlussring in einer teilweise geschnittenen Darstellung;
- Fig. 12 -: den am Flansch in Verschlussstellung plombierten Verschlussring in einer Schnittansicht gemäss der Linie C-C in Fig. 11;
- Fig. 13 -: den am Flansch in Verschlussstellung plombierten Verschlussring in einer Schnittansicht gemäss der Linie D-D in Fig. 12;
- Fig. 14 -: das Entfernen der Plombierung des Verschlussrings;
- Fig. 15 -: einen eine Behälteröffnung verschliessenden Behälterdeckel eines zweiten Ausführungsbeispiels des erfindungsgemässen Behälters von oben;
- Fig. 16 -: den Behälterdeckel von Fig. 15 mit an einem Flansch in Verschlussstellung plovbiertem Verschlussring; und
- Fig. 17 -: eine Detailansicht gemäss der Linie E-E in Fig. 16 des am Flansch in Verschlussstellung plombierten Verschlussrings.

### Figur 1

Das dargestellte erste Ausführungsbeispiel eines erfindungsgemässen Behälters 1 umfasst ein Gefäss mit einer hier nicht sichtbaren, mit einem Behälterdeckel dicht verschlossenen Behälteroffnung zur Einfüllung des zu lagernden Produkts und einem Entnahmestutzen 11 zur Produktentnahme. Der Behälter 1 ist mit vier Standbeinen 12 versehen, zwischen denen Verstärkungsstreben 13 angeordnet sind.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, oder umgekehrt, so wird auf deren Erwähnung in vorangehenden Figurenbeschreibungen Bezug genommen.

### Figuren 2 und 3

Der Behälterdeckel 2 umfasst einen Verschlussring 21, der einen um die Behälteröffnung herum angeordneten Flansch 3 mit nach aussen abstehenden Zapfen 31 umgibt. Der Verschlussring 21 weist längliche Aussparungen 22 auf, in die jeweils ein Zapfen 31 hineinragt, und ist relativ zum Flansch 3 zwischen einer Verschlussstellung und einer losen Stellung verdrehbar. Es ist ersichtlich, dass die länglichen Aussparungen 22 an ihrem unteren Rand zwei Kanten 22a und 22b aufweisen, die zusammen mit der einen Aussparungswand zwei Rastnuten 22c und 22d begrenzen. Der Verschlussring 21 befindet sich hier in der Verschlussstellung, in der die Zapfen 31 jeweils in der oberen Rastnut 22d liegen.

Wird der Verschlussring 21 ein Stück weit verdreht, gleitet die Kante 22b unter dem Zapfen 31 durch und dieser kommt in der unteren Rastnut 22c zu liegen. In dieser Position ist der Verschlussring 21 vertikal in einem gewissen Ausmass beweglich, der Behälterdeckel 2 also nur noch locker befestigt. Der Behälter 1 kann so gereinigt und Dampf abgelassen werden. Wird der Verschlussring 21 weiter verdreht, gleitet auch die Kante 22a unter dem Zapfen 31 durch und der Behälterdeckel 2 kann entfernt werden.

Um ein versehentliches Verdrehen des Verschlussrings 21 aus der Verschlussstellung heraus zu verhindern, ist in mindestens einer der länglichen Aussparungen 22 ein Sicherheitsgehäuse 4 angeordnet (siehe Fig. 2).

Der Behälterdeckel 2 umfasst im weiteren zwei Griffe 23 und Ventile 24 und 25.

### Figuren 4a bis 4d

Das Sicherheitsgehäuse 4, vorzugsweise aus Kunststoff, umfasst zwei aneinandergelenkte Gehäuseteile 41 und 42, die über einen dünnen Verbindungsbereich 43, der als Gelenkachse wirkt, miteinander verbunden sind. Die Gehäuseteile 41, 42 weisen flache Lappen 41a bzw. 42a und 42b auf, die bei in der länglichen Aussparung 22 des Verschlussrings 21 angeordnetem Sicherheitsgehäuse 4 mindestens teilweise zwischen dem Flansch 3 und dem Verschlussring 21 zu liegen kommen und so das Sicherheitsgehäuse 4 in der länglichen Aussparung 22 halten. An den Innenseiten der beiden Gehäuseteile 41, 42 sind Längsrippen 41d und 42d angeordnet, die als Auflage für einen weiter unten beschriebenen Plombierkeil dienen, sowie rippenartige Vorsprünge 41c und 42c, hinter denen Widerhaken des Plombierkeils zu liegen kommen.

### Figuren 5 bis 7

Es ist hier ersichtlich, dass die beiden Gehäuseteile 41 und 42 des Sicherheitsgehäuses 4 gegeneinander gedrückt werden müssen, um dieses in die längliche Aussparung 22 des Verschlussrings 21 einführen zu können. Nach der Einführung werden die beiden Gehäuseteile 41 und 42 wieder auseinandergespreizt, so dass die Lappen 41a, 42a und 42b grösstenteils zwischen dem Flansch 3 und dem Verschlussring 21 zu liegen kommen. Das Sicherheitsgehäuse 4 wird so in der länglichen Aussparung 22 gehalten und verhindert ein Verdrehen des Verschlussrings 21.

### Figuren 8a bis 8c

Ein Plombierkeil 5, vorzugsweise aus Kunststoff, umfasst eine Basisplatte 53, auf der eine Vertikalwand 54 mit einer Trennkante 54a am oberen Rand angeordnet ist, zwei Widerhaken 51, 52 und einen Greiflappen 55 mit einer oberen und unteren Bogenrippe 55a bzw. 55b.

### Figuren 9 bis 13

Der Plombierkeil 5 wird zwischen die beiden Gehäuseteile 41, 42 des in der länglichen Aussparung 22 des Verschlussrings 21 angeordneten Sicherheitsgehäuses 4 geschoben und spreizt die beiden Gehäuseteile 41, 42 auseinander, so dass das Sicherheitsgehäuse 4 aufgrund der zwischen dem Flansch 3 und dem Verschlussring 21 liegenden Lappen 41a, 42a und 42b sicher in der länglichen Aussparung 22 gehalten ist und erst nach Entfernung des Plombierkeils 5 wieder entnommen werden kann. Es ist ersichtlich, das der Verschlussring 21 bei eingesetzter Plombierung relativ zum Flansch 3 nicht mehr verdrehbar ist. Der Plombierkeil 5 sitzt mit seiner Basisplatte 53 auf den Längsrippen 41d, 42d des Sicherheitsgehäuses 4 auf, während seine Widerhaken 51, 52 die rippenartigen Vorsprünge 41c, 42c hintergreifen, so dass er ohne Beschädigung des Sicherheitsgehäuses 4 nicht mehr aus diesem entnommen werden kann.

Zwischen dem Behälterdeckel 2 und dem Flansch 3 ist ein zusammengedrückter Dichtring 6 angeordnet, der für einen gasdichten Verschluss der Behälteröffnung sorgt.

### Figur 14

Zum Entfernen des Plombierkeils 5 wird dieser vom Verschlussring 21 weg nach aussen gezogen, so dass die Trennkante 54a des Plombierkeils 5 den dünnen Verbindungsbereich 43 zwischen den beiden Gehäuseteilen 41 und 42 des Sicherheitsgehäuses 4 durchtrennt und der Plombierkeil 5 entnommen werden kann. Die beiden Gehäuseteile 41, 42 können danach wieder gegeneinander gedrückt und aus der länglichen Aussparung 22 entfernt werden. Ein erneutes Plombieren mit dem selben Sicherheitsgehäuse 4 ist nicht mehr möglich, da dieses beschädigt ist.

### Figuren 15 bis 17

Bei diesem zweiten Ausführungsbeispiel ist der erfindungsgemässe Behälter 101 mit Behälterdeckel 102, Griffen 123, Ventilen 124 und 125, Verschlussring 121, länglicher Aussparung 122, Flansch 103, Zapfen 131 und Dichtring 106 ähnlich aufgebaut wie der Behälter 1 beim ersten Ausführungsbeispiel. Der einzige wesentliche Unterschied besteht in den Plombiermitteln, die hier einen Klapphebel 104 umfassen, der in der Verschlussstellung des Verschlussrings 121 so in dessen längliche Aussparung 122 klappbar ist, dass der Verschlussring 121 bei in die längliche Aussparung 122 geklapptem Klapphebel 104 nicht aus der Verschlussstellung drehbar ist. Der Klapphebel 104 ist um eine an einem Supportelement 105 mit einer Basis und zwei dazu senkrecht angeordneten Schenkeln gelagerte Achse 108 schwenkbar. Eine Plombe 107, hier in Form eines versiegelten Drahts, ist bei in die längliche Aussparung 122 geklapptem Klapphebel 104 so zwischen den beiden Schenkeln des Supportelements 105 angebracht, dass der Klapphebel 104 nur unter Beschädigung der Plombe 107 wieder aus der länglichen Aussparung 122 klappbar ist.

Zu den vorbeschriebenen erfindungsgemässen Behältern sind weitere konstruktive Variationen realisierbar. Hier ausdrücklich erwähnt sei noch, dass ein versiegelbarer Klapphebel auch direkt am Verschlussring angebracht sein kann.

## Patentansprüche

1. Behälter (1; 101) mit Behälteröffnung und Behälterdeckel (2; 102) zum Verschliessen der Behälteröffnung, wobei an der Behälteröffnung ein Flansch (3; 103) mit mindestens einem nach aussen abstehenden Zapfen (31; 131) angeordnet ist und der Behälterdeckel (2; 102) einen den Flansch (3; 103) umgebenden und relativ zu diesem zwischen einer Verschlussstellung und einer losen Stellung verdrehbaren Verschlussring (21; 121) mit mindestens einer länglichen Aussparung (22; 122) zur Aufnahme des bzw. eines Zapfens (31; 131) aufweist, dadurch gekennzeichnet, dass Mittel (4, 5; 104-107) zur Plombierung des Verschlussrings (21; 121) in der Verschlussstellung vorhanden sind, die ein unbeabsichtigtes Lösen des Behälterdeckels (2; 102) verhindern.

2. Behälter (1; 101) nach Anspruch 1, dadurch gekennzeichnet, dass die Plombiermittel (4, 5; 104-107) derart ausgebildet sind, dass eine Plombierung des Verschlussrings (21; 121) nur dann erfolgen kann, wenn dieser sich in der Verschlussstellung befindet.

3. Behälter (1) nach Anspruch 1 oder 2, dadurch gekennzeichnet, dass die Plombiermittel ein Sicherheitsgehäuse (4) umfassen, das so ausgebildet und in der Verschlussstellung des Verschlussrings (21) so in dessen länglicher Aussparung (22) anordbar ist, dass der Verschlussring (21) erst nach Entfernen des Sicherheitsgehäuses (4) aus der Verschlussstellung drehbar ist, wobei insbesondere das Sicherheitsgehäuse (4) zwei aneinandergelenkte Gehäuseteile (41, 42) umfassen kann, die jeweils mindestens einen Lappen (41a, 42a, 42b) aufweisen, die bei in der länglichen Aussparung (22) angeordnetem Sicherheitsgehäuse (4) mindestens teilweise zwischen dem Flansch (3) und dem Verschlussring (21) angeordnet sind.

4. Behälter (1) nach Anspruch 3, dadurch gekennzeichnet, dass die Plombiermittel im weiteren einen Plombierkeil (5) umfassen, der so ausgebildet und in der Verschlussstellung des Verschlussrings (21) so in das in dessen länglicher Aussparung (22) angeordnete Sicherheitsgehäuse (4) einführbar ist, dass das Sicherheitsgehäuse (4) erst nach Beschädigung des Plombierkeils (5) oder des Sicherheitsgehäuses (4) aus der länglichen Aussparung (22) entfernbar ist, wobei insbesondere der Plombierkeil (5) durch die Einführung in das Sicherheitsgehäuse (4) dessen beide Gehäuseteile (41, 42) auseinanderspreizen kann und mindestens einen Widerhaken (51, 52) aufweisen kann, der nach vollzogener Einführung in das Sicherheitsgehäuse (4) hinter einem Vorsprung (41c, 42c) des Sicherheitsgehäuses (4) zu liegen kommt.

5. Behälter (101) nach Anspruch 1 oder 2, dadurch gekennzeichnet, dass die Plombiermittel einen Klapphebel (104) umfassen, der in der Verschlussstellung des Verschlussrings (121) so in dessen längliche Aussparung (122) klappbar ist, dass der Verschlussring (121) bei in die längliche Aussparung (122) geklapptem Klapphebel (104) nicht aus der Verschlussstellung drehbar ist.

6. Behälter (101) nach Anspruch 5, dadurch gekennzeichnet, dass die Plombiermittel im weiteren eine Plombe (107), insbesondere einen versiegelbaren Draht, aufweisen, die bei in die längliche Aussparung (122) geklapptem Klapphebel (104) so angebracht ist, dass der Klapphebel (104) nur unter Beschädigung der Plombe (107) aus der länglichen Aussparung (122) klappbar ist.

7. Plombiermittel (4, 5; 104-107) für einen Behälter (1; 101) mit Behälteröffnung und Behälterdeckel (2; 102) gemäss einem der Patentansprüche 1 bis 5, mit denen der Verschlussring (21; 121) des Behälterdeckeis (2; 102) so in der Verschlussstellung plombierbar ist, dass ein unbeabsichtigtes Lösen des Behälterdeckeis (2; 102) verhindert wird.

8. Plombiermittel nach Anspruch 7, dadurch gekennzeichnet, dass sie ein Sicherheitsgehäuse (4) umfassen, das so ausgebildet und in der Verschlussstellung des Verschlussrings (21) so in dessen länglicher Aussparung (22) anordbar ist, dass der Verschlussring (21) erst nach Entfernen des Sicherheitsgehäuses (4) aus der Verschlussstellung drehbar ist, wobei insbesondere das Sicherheitsgehäuse (4) zwei aneinandergelenkte Gehäuseteile (41, 42) umfassen kann, die jeweils mindestens einen Lappen (41a, 42a, 42b) aufweisen, die bei in der länglichen Aussparung (22) angeordnetem Sicherheitsgehäuse (4) mindestens teilweise zwischen dem Flansch (3) und dem Verschlussring (21) angeordnet sind.

9. Plombiermittel nach Anspruch 8, dadurch gekennzeichnet, dass sie im weiteren einen Plombierkeil (5) umfassen, der so ausgebildet und in der Verschlussstellung des Verschlussrings (21) so in das in dessen länglicher Aussparung (22) angeordnete Sicherheitsgehäuse (4) einführbar ist, dass das Sicherheitsgehäuse (4) erst nach Beschädigung des Plombierkeils (5) oder des Sicherheitsgehäuses (4) aus der länglichen Aussparung (22) entfernbar ist, wobei insbesondere der Plombierkeil (5) durch die Einführung in das Sicherheitsgehäuse (4) dessen beide Gehäuseteile (41, 42) auseinanderspreizen kann und mindestens einen Widerhaken (51, 52) aufweisen kann, der nach vollzogener Einführung in das Sicherheitsgehäuse (4) hinter einem Vorsprung (41c, 42c) des Sicherheitsgehäuses (4) zu liegen kommt.

10. Plombiermittel nach Anspruch 7, dadurch gekennzeichnet, dass sie einen am Behälter (101) anordbaren Klapphebel (104) umfassen, der in der Verschlussstellung des Verschlussrings (121) so in dessen längliche Aussparung (122) klappbar ist, dass der Verschlussring (121) bei in die längliche Aussparung (122) geklapptem Klapphebel (104) nicht aus der Verschlussstellung drehbar ist, wobei die Plombiermittel im weiteren eine Plombe (107), insbesondere einen versiegelbaren Draht, aufweisen können, die bei in die längliche Aussparung (122) geklapptem Klapphebel (104) 50 anbringbar ist, dass der Klapphebel (104) nur unter Beschädigung der Plombe (107) aus der länglichen Aussparung (122) klappbar ist.
